# DEMANDE DE BREVET EUROPEEN

(11) **EP 0 207 832 A1**
(43) Date de publication de la demande: **07.01.1987**
(21) Numéro de dépôt: 86401192.9
(22) Date de dépôt: 04.06.1986
(51) Int. Cl.: B65D 83/14

(54) **Couvercle inviolable pour récipient**

(30) Priorité: 07.06.1985 FR 8508686
(71) Demandeur: ALIZOL SA Société Anonyme dite:, F-27460 Alizay (FR)
(72) Inventeur: Fougeres, Michel, F-45250 Ouzouer-sur-Trezee (FR); Lallemand, Jean Paul, F-45500 Gien (FR); Voisin, Jean-Jacques, F-76520 Boos (FR)
(74) Mandataire: Hasenrader, Hubert

(57) **Abrégé**

L'invention concerne un couvercle inviolable en matière plastique pour récipient comprenant une paroi frontale supérieure (1), une jupe latérale (2) raccordée au bord de la paroi frontale (1), des moyens d'accrochage sur le col du récipient prévus à l'extrémité inférieure de la jupe (2) et faisant saillie à l'intérieur de celle-ci et constitués d'ergots d'encliquetage (3).

L'invention est caractérisée en ce que le couvercle comprend sur la jupe latérale (2) une zone destructible (11) de forme allongée, s'étendant vers le haut à partir du bord inférieur de la jupe, sensiblement à mi-distance entre deux ergots d'encliquetage (3), délimitée par des rainures d'affaiblissement verticales (12) et par une fente transversale de préhension (13) prévue à la partie supérieure de la zone destructible (111.

## Description

La présente invention concerne un couvercle en matière plastique, constitué d'une paroi frontale supérieure, d'une jupe latérale raccordée au bord de la paroi frontale et de moyens de fixation sur le col d'un récipient notamment sous pression, ces moyens étant prévus à l'extrémité inférieure de la jupe et faisant saillie à l'intérieur de celle-ci et comprenant des ergots d'encliquetage répartis sur le pourtour intérieur du couvercle et disposés chacun en dessous d'une nervure de raidissement également prévue sur la face intérieure de la jupe et s'étendant parallèlement à l'axe du couvercle, l'écartement entre l'ergot et l'extrémité inférieure de la nervure étant égale à la hauteur de la collerette d'accrochage du col du récipient.

Les récipients du type sus-mentionné contiennent par exemple des produits fréquemment utilisés pour des besoins domestiques. On peut citer par exemple, les peintures, les laques, les désodorisants, les insecticides, etc. La plupart d'entre eux sont conditionnés dans des récipients métalliques sous pression.

Selon un mode de réalisation connu, le couvercle présente une ouverture ménagée dans la partie inférieure de la jupe latérale dont la paroi comporte autour de ladite ouverture une sur-épaisseur pour offrir suffisamment de prise et de résistance mécanique à un outil tel qu'un tournevis ou tout autre objet pouvant servir de levier pour dégager le couvercle de la collerette d'accrochage de son logement. Le couvercle peut être réencliqueté sur le récipient sans qu'il y ait une trace de son enlèvement préalable.

De tels couvercles ne garantissent donc pas l'inviolabilité du récipient puisqu'ils n'apportent pas au premier utilisateur la preuve visuelle que le couvercle n'a pas déjà été enlevé une première fois.

La présente invention a pour but de pallier ces inconvénients en proposant un couvercle ou capot plastique inviolable pour récipient.

Ce but est atteint conformément à l'invention du fait que le couvercle comporte sur sa jupe, sensiblement à mi-distance entre deux ergots voisins, une zone destructible allongée, s'étendant vers le haut à partir de son bord inférieur, et délimitée, sur les cotés, par des rainures d'affaiblissement verticales et, à sa partie supérieure, par une fente transversale de préhension.

Grâce à cet agencement, le couvercle ou capot présente une rigidité importante qui permet cependant son encliquetage sur la collerette du récipient où il est maintenu fermement et ne peut être retiré de celle-ci qu'après enlèvement de la zone destructible. Cette destruction apporte une certaine souplesse à la jupe et permet compte tenu de l'épaisseur uniforme de la paroi latérale, une déformation élastique de celle-ci pour dégager les ergots de la collerette du récipient.

Après usage du récipient, le couvercle est remis en place par simple encliquetage et pourra être à nouveau enlevé facilement sans l'aide d'un quelconque ustensile par une pression manuelle sur la jupe au voisinage de la zone destructible préalablement enlevée.

L'invention sera encore mieux comprise à l'aide de la description suivante d'un mode de réalisation et de variantes, description faite en référence aux dessins annexés sur lesquels :
- la figure 1 représente une vue en élévation du couvercle selon l'invention encliqueté sur un récipient,
- la figure 2 est une vue en plan du couvercle suivant la flèche II de la figure 1,
- la figure 3 représente en élévation une coupe transversale suivant la ligne III-III de la figure 2,
- la figure 4 représente une vue en plan de dessous du couvercle d'une coupe suivant la ligne IV-IV de la figure 3,
- la figure 5 est une vue de face partiellement en coupe axiale du couvercle encliqueté sur la collerette d'un récipient, et
- la figure 6 représente une vue en coupe axiale agrandie des moyens d'accrochage du couvercle selon la figure 5.

Selon un mode de réalisation préféré de la présente invention et en se référant aux dessins annexés, le couvercle ou capot en matière plastique comprend, une paroi frontale supérieure circulaire 1, une jupe latérale cylindrique 2 raccordée au bord de la paroi frontale 1 et des moyens de fixation constitués d'ergots d'encliquetage 3 dont la face latérale interne 4 est de forme tronconique et coiffe avec un faible jeu latéral la partie tronconique 5 du récipient 6 en dessous de la collerette d'accrochage 7 pour le couvercle 1. Les ergots d'encliquetage 3 sont de préférence répartis uniformément sur la partie extrême inférieure de la face interne de la jupe latérale 2.

Bien entendu, la forme cylindrique du récipient n'est donnée qu'à titre d'exemple et le couvercle selon l'invention peut s'appliquer à d'autres récipients de formes différentes.

Chacun des ergots 3 est disposé en dessous d'une nervure de raidissement 8 parallèle à l'axe du couvercle. L'écartement entre la face supérieure horizontale 9 de l'ergot 3 et la face intérieure dite de butée 10 de l'extrémité inférieure de la nervure de raidissement 8 est égale à la hauteur de la collerette d'accrochage 7 du récipient cylindrique 6.

Ce couvercle présente une zone destructible allongée 11 ménagée dans la partie inférieure de la jupe 2, cette zone 11 s'étendant vers le haut à partir du bord inférieur de la jupe 2, et étant délimitée sur les côtés par des rainures d'affaiblissement verticales 12 et, à sa partie supérieure, par une fente transversale de préhension 13. La fente transversale de préhension 13 est disposée de préférence de façon oblique par rapport aux génératrices de la jupe 2. En outre, une fente longitudinale d'assouplissement 14, parallèle aux génératrices de la jupe 2 peut être ménagée au dessus de la fente de préhension 13 et débouche de préférence dans la partie médiane de celle-ci.

Afin de donner encore plus de souplesse à la jupe 2 pour pouvoir dégager les ergots d'encliquetage 3 du couvercle par déformation élastique de la jupe 2, la longueur de la zone destructible 11 et/ou de la fente d'assouplissement 14 est comprise entre 1/4 et 2/3 de la hauteur totale de la jupe 2.

Les longueur et largeur de la fente de préhension 13 seront suffisantes pour permettre l'introduction d'un outil simple, par exemple une lime à ongles, un tournevis, etc., pouvant servir de levier pour détacher de la jupe 2 la zone destructible 11 en déchirant ladite jupe 2 le long des rainures d'affaiblissement 12.

Dans le but de favoriser l'obtention d'un ajustement sans jeu latéral du couvercle sur la collerette 7 du récipient 5, le couvercle comprend, en plus des moyens de fixation décrits précédemment, sur la face intérieure de la jupe 2, des nervures d'ajustage 15 d'une hauteur radiale comprise entre 1/20 et 1/5 de la hauteur radiale des nervures de raidissement 8 et situées, d'une part dans l'intervalle 16 entre la face supérieure 9 d'un ergot d'encliquetage 3 et la face de butée 10 de l'extrémité inférieure d'une nervure de raidissement 8 et d'autre part, à mi-distance entre deux nervures de raidissement voisines 8 et s'étendant au moins au niveau correspondant à l'intervalle précité 16.

Le couvercle ou capot selon la présente invention est réalisé en polypropylène ou de préférence en ABS ou en SAN et peut alors être peint directement sans traitement ; bien entendu, le couvercle peut être réalisé également en d'autres matières plastiques, par exemple en bakélite.

Il est bien entendu que les modes de réalisation décrits ci-dessous ne sont aucunement limitatifs. Diverses modifications peuvent y être apportées par l'Homme de l'Art sans sortir du cadre de l'invention déterminé par les revendications annexées.

## Revendications

1. Couvercle inviolable en matière plastique pour récipient comprenant une paroi frontale supérieure (1), une jupe latérale (2) raccordée au bord de la paroi frontale (1), des moyens d'accrochage sur une collerette (7) du récipient (6) prévus à l'extrémité inférieure de la jupe (2) et faisant saillie à l'intérieur de celle-ci et constitués d'ergots d'encliquetage (3) répartis sur le pourtour intérieur du couvercle et disposés chacun en dessous d'une nervure de raidissement (8) également prévue sur la face intérieure e la jupe (2) et s'étendant prallèlement à l'axe du couvercle, l'écartement (16) entre la face supérieure (9) de l'ergot (3) et la face inférieure (10) dite "de butée" de l'extrémité de la nervure (8) étant égal à la hauteur de la collerette d'accrochage (7) du col du récipient (6), comprenant sur la jupe latérale (2) une zone destructible (11) de forme allongée, s'étendant vers le haut à partir du bord inférieur de la jupe, et délimitée par des rainures d'affaiblissement verticales (12), caractérisée en ce que ladite zone destructible est délimitée à sa partie supérieure par une fente transversale de préhension (13) et se trouve sensiblement à mi-distance entre deux ergots d'encliquetage (3).

2. Couvercle selon la revendication 1, caractrisé en ce que la fente tranversale de préhension (13) est disposée de façon oblique par rapport aux génératrices de la jupe (2).

3. Couvercle selon l'une des revendications 1 et 2, caractérisé en ce qu'une fente longitudinale d'assouplissement (14), parallèle aux génératrices de la jupe (2), est ménagée dans la jupe (2) au-dessus de la fente de préhension (13) et débouche dans celle-ci.

4. Couvercle selon l'une des revendications 1 à 3, caractérisé en ce que la longueur de ladite fente d'assouplissement (14) est comprise entre 1/4 et 2/3 de la hauteur totale de la jupe (2).

5. Couvercle selon l'une des revendications 1 à 4, caractérisé en ce que la zone destructible (11) présente une hauteur comprise entre 1/4 et 2/3 de le hauteur de la jupe (2).

6. Couvercle selon l'une des revendications 1 à 5, caractérisé en ce que la longueur de la fente de préhension (13) délimitant la zone destructible (11) sur toute sa largeur est légérement supérieure à la largeur d'une lime à ongles, d'un tournevis ou d'un ustensile analogue.

7. Couvercle selon l'une des revendications 1 à 6, caractérisé en ce qu'il comprend en outre dans l'intervalle (16) entre la face supérieure horizontale (9) d'un ergot (3) et la face de butée (10) de l'extrémité inférieure d'une rainure de raidissement (8), une nervure d'ajustage (15) d'une hauteur radiale comprise entre 1/20 et 1/5 de la hauteur radiale de la nervure de raidissement (8).

8. Couvercle selon l'une des revendications 1 à 7, caractérisé en ce qu'une nervure d'ajustage (15) s'étendant au moins au niveau correspondant aux intervalles compris entre la face horizontale supérieure (9) d'un ergot d'encliquetage (3) et la face inférieure (10) de l'extrémité d'une nervure de raidissement (8), est prévue sur la face interne de la jupe (2), à mi-distance entre deux nervures de raidissement (8) voisines.

9. Couvercle selon l'une des revendications 1 à 8, caractérisé en ce que la matière plastique du couvercle est constituée par de l'ABS ou du SAN ou du polypropylène, ou autres matières plastiques.
